# EUROPÄISCHE PATENTSCHRIFT

(11) **EP 0 417 655 B1**
(45) Veröffentlichungstag und Bekanntmachung des Hinweises auf die Patenterteilung: **15.02.1995**
(21) Anmeldenummer: 90117253.6
(22) Anmeldetag: 07.09.1990
(51) Int. Cl.: H01R 13/506

(54) **Elektrischer Stecker mit zweifacher Kontaktteilverriegelung**
Electrical connector with double latching connector members
Connecteur électrique avec pièces de connecteur à verrouillage double

(30) Priorität: 12.09.1989 DE 8910905 U
(43) Veröffentlichungstag der Anmeldung: 20.03.1991
(73) Patentinhaber: Delphi Automotive Systems Deutschland GmbH, D-42369 Wuppertal (DE)
(72) Erfinder: Schekalla, Peter, D-42329 Wuppertal (DE)
(74) Vertreter: Priebisch, Rüdiger

(56) Entgegenhaltungen:
- EP-A- 0 323 771
- DE-A- 2 937 226
- DE-B- 1 640 733
- DE-B- 2 135 728

## Beschreibung

Die Erfindung betrifft einen elektrischen Stecker mit zweifacher Kontaktteilverriegelung, wie er z.B. aus der DE-C-37 35 205 bekannt ist.

Der Erfindung liegt das Bestreben zugrunde, einen Stecker zu schaffen, dessen Gehäuse in einfacher, schneller und sicherer Weise vormontiert und mit Kontaktteilen bestückt werden kann.

Die Erfindung erreicht dies durch die Anwendung der Merkmale des Patentanspruchs 1.

Die Erfindung stellt sicher, daß das Gehäuse erst richtig vormontiert und später mit Kontaktteilen bestückt werden kann. Die Bestückung kann entweder von Hand erfolgen, wobei die Verrastung nicht nur sichtbar, sondern auch hörbar, d.h. überprüfbar, ist. Die Bestückung kann aber auch maschinell erfolgen, so daß die Erfindung insbesondere für mit Leitungen verbundene Kontaktteile verwendbar ist. Hierzu ist es besonders vorteilhaft, daß zur Vor- und Endverrastung unterschiedlich große Kräfte aufzubringen sind. Folglich eignet sich die erfindungsgemäße Ausbildung besonders zur Herstellung von Kabelsätzen, bei denen die Leitungsenden mit vielpoligen Steckern versehen sind. In jedem Fall ist die korrekte Verrastung, also die Doppelverriegelung, der Kontaktteile leicht, sicher und schnell überprüfbar.

Eine vorteilhafte Weiterbildung der Erfindung ist in Anspruch 2 aufgezeigt.

In der Zeichnung ist ein Ausführungsbeispiel der Erfindung dargestellt. Dieses knüpft an den schon erwähnten Stand der Technik an, ohne daß die Erfindung auf eine sogenannte Schubladenkonstruktion beschränkt ist.

Figur 1 zeigt einen Teilschnitt durch einen Stecker, in dem eine sogenannte Schublade zur Aufnahme von Kontaktteilen dargestellt ist. Dabei befindet sich die Schublade links, bis zur Bruchlinie, in der vormontierten Stellung und rechts, zusammen mit dem zweifach verriegelten Kontaktteil, in der Endstellung.

Figur 2 zeigt das Gehäuse nach Figur 1 mit noch nicht eingeführter Schublade, in perspektivischer Ansicht.

Figur 3 zeigt die Vorraststellung zwischen dem Gehäuse und der Schublade.

Figur 4 zeigt die Endraststellung zwischen dem Gehäuse und der Schublade.

Figur 1 zeigt einen Abschnitt eines elektrischen Steckers 1, in dessen äußeres Gehäuse 2 ein weiteres inneres Gehäuseteil in Form einer Schublade 3 eingeschoben ist.

Im äußeren Gehäuse 2 und in der Schublade 3 sind fluchtende Kammern, Gehäusekammern 4 und Schubladenkammer 5, angeordnet. In die Kammern 4 und 5 werden von unten, in Richtung K gesehen, Kontaktteile 6 eingeschoben, von denen eines beschrieben wird. Das Wiederaustreten des Kontaktteils 6 wird durch eine vordere Wand 7 verhindert. In der Wand 7 ist eine kleinere Öffnung 8 zur Aufnahme eines Gegensteckers 9 vorgesehen, der mit dem Kontaktteil 6 verbindbar ist. Das Kontaktteil 6 hat hier zwei Widerhaken 10, die hinter einer Stufe 11 in der Schublade 3 verrasten (= erste Verrastung A). Eine Stufe 12 des Gehäuses 2 greift hinter den vorderen, als Steckkontakt ausgebildeten Teil 6a des Kontaktteils 6 und bildet eine weitere Verrastung des Kontaktteils 6 (= zweite Verrastung B) mit dem Gehäuse 2, siehe Figur 1. Das Gehäuse 2 umfaßt hierbei sowohl die Schublade 3 als auch den hinteren Crimpteil 6b des Kontaktteils 6.

Die Herstellung der Verrastungen ist im einzelnen aus den Figuren 1 bis 4 entnehmbar.

Zunächst wird die Schublade 3 in Richtung S in das Gehäuse 2 so weit eingeschoben, bis die Rastnocken 13 des Gehäuses 2 in die Rastrillen 14 an den Längsseiten 3a der Schublade 3 mit der Tiefe T1 einrasten, siehe Figur 3. Damit ist die Vorverrastung der Schublade 3 erzielt, vergleiche linke Stellung der Schublade 3 (bis zur Bruchlinie) in Figur 1. In dieser Stellung kann das Gehäuse 2 mit der Schublade 3 vormontiert sein und zur Bestückung mit Kontaktteilen 6 angeliefert werden. Hierzu werden die Kontaktteile 6 in Richtung K in die Schublade 3 eingeschoben und verrasten hinter deren Stufen 11 (= erste Verrastung A der Kontaktteile 6), entsprechend dem Kontaktteil 6 in Figur 1.

Dann wird die Schublade 3 in Richtung S weitergeschoben. Hierzu ist ein erhöhter Kraftaufwand erforderlich, da der Rastnocken 13 nun einen Höhenunterschied von T2 überwinden muß, also eine größere Verformungsarbeit zu leisten ist, bis der Nocken 13 in die Rastrille 15 einrastet, siehe Figur 4. Ein weiteres Verschieben ist durch Anlage der hinteren Wand 3b der Schublade 3 an die hintere Wand 2a des Gehäuses 2 ausgeschlossen.

Gleichzeitig hat sich das Kontaktteil 6 in der Schublade 3 hinter eine Stufe 12 des Gehäuses 2 verschoben, so daß sich eine zweite Verrastung B des Kontaktteils 6 ergibt, siehe rechte Stellung der Schublade 3 in Figur 1.

Die erste Verrastung A des Kontaktteils 6 erfolgt also in bzw. gegen die Schublade 3, die zweite Verrastung B gegen das Gehäuse 2.

Die Vor- und Endverrastung der Schublade 3, siehe Figuren 3 und 4, ist auf kleinstem Raum untergebracht, und die sichtbare und auch hörbare Verrastung eignet sich sowohl für die manuelle als auch für eine maschinelle Bestückung des Gehäuses 2 mit Kontaktteilen 6, die üblicherweise mit einer isolierten Leitung 17 durch Crimpen, Löten, Schweißen oder dergleichen verbunden sind.

### Bezugszeichenliste:

- 1: Stecker
- 2: Gehäuse von 1
- 2a: hintere Wand von 2
- 3: Gehäuseteil von 2 (Schublade)
- 3a: Längsseiten von 3
- 3b: hintere Wand von 3
- 4: Gehäusekammer
- 5: Schubladenkammer
- 6: Kontaktteil
- 6a: vorderer Teil von 6
- 6b: hinterer Teil von 6
- 7: vordere Wand von 2
- 8: Öffnung in 7
- 9: Gegenstecker für 6
- 10: Widerhaken
- 11: Stufe in 3
- 12: Stufe in 2
- 13: Rastnocken von 2
- 14: 1. Rastrille in 3
- 15: 2. Rastrille in 3
- 16: Gehäuse von 9
- 17: Leitung
- A: erste Verrastung von 6
- B: zweite Verrastung von 6
- T1: Tiefe von 14
- T2: Tiefe von 15
- K: Einschubrichtung von 6, Steckrichtung
- S: Einschubrichtung von 3 in 2

## Patentansprüche

1. Elektrischer Stecker mit zweifacher Kontaktteilverriegelung, mit folgenden Merkmalen;
a) es sind ein inneres (3) und ein äußeres Gehäuseteil (2) vorhanden;
b) die Gehäuseteile (2, 3) sind quer zur Steckrichtung (K) relativ zueinander verschiebbar;
c) ein Kontaktteil (6) ist mit dem bzw. in dem inneren Gehäuseteil (3) verrastet (= 1.Verriegelung);
d) das Kontaktteil (6) ist mit dem äußeren Gehäuseteil (2) infolge Verschiebung der Gehäuseteile (2, 3) zueinander verrastet (= 2. Verriegelung);
e) die Verschiebung der Gehäuseteile (2, 3) erfolgt über eine zweistufige Rastvorrichtung (13, 14, 15),
dadurch gekennzeichnet, daß die Rastvorrichtung aus in Steckrichtung (K) am inneren und am äußeren Gehäuseteil (3 bzw. 2) verlaufenden Rastnocken (13) bzw. Rastrillen (14, 15) gebildet ist und daß die Rastrillen (14, 15) eine unterschiedliche, entgegen der Einschubrichtung (S) ansteigende Tiefe (T1, T2) aufweisen, so daß die Rastvorrichtung (13, 14, 15) ansteigende Verschiebekräfte erfordert.

2. Stecker nach Patentanspruch 1, bei dem der innere Gehäuseteil als Schublade (3) ausgebildet ist, dadurch gekennzeichnet, daß die Rastvorrichtung (13, 14, 15) an mindestens einer Längsseite (3a) der Schublade (3) angeordnet ist.

## Claims

1. An electrical plug with double contact part locking, comprising the following features;
a) there is an inner (3) and an outer housing part (2);
b) the housing parts (2, 3) are displaceable relative to one another transversely to the plugging-in direction (K);
c) one contact part (6) is engaged in the manner of a detent with or in the inner housing part (3) (= 1st locking mechanism);
d) the contact part (6) is engaged in the manner of a detent with the outer housing part (2) as a result of displacement of the housing parts (2, 3) relative to one another (= 2nd locking mechanism);
e) the displacement of the housing parts (2, 3) is effected by way of a two-stage detent mechanism (13, 14, 15),
characterized in that the detent mechanism is formed from detent cams (13) and detent grooves (14, 15) extending in the plugging-in direction (K) on the inner and on the outer housing part (3 and 2 respectively), and in that the detent grooves (14, 15) have different depths (T1, T2) which increase in the opposite direction to the insertion direction (S), with the result that the detent mechanism (13, 14, 15) requires increasing displacement forces.

2. A plug according to claim 1, in which the inner housing part is designed as a drawer (3), characterized in that the detent mechanism (13, 14, 15) is arranged on at least one longitudinal side (3a) of the drawer (3).

## Revendications

1. Connecteur électrique à double verrouillage des pièces de contact, présentant les caractéristiques suivantes :
a) une partie (3) formant boîtier intérieur et une partie (2) formant boîtier extérieur sont prévues ;
b) les parties (2, 3) formant boîtiers peuvent être animées d'un coulissement relatif, transversalement par rapport à la direction d'emboîtement (K) ;
c) une pièce de contact (6) est respectivement encliquetée sur ou dans la partie (3) formant boîtier intérieur (= premier verrouillage) ;
d) la pièce de contact (6) est encliquetée sur la partie (2) formant boîtier extérieur suite à un coulissement mutuel des parties (2, 3) formant boîtiers (= second verrouillage) ;
e) le coulissement des parties (2, 3) formant boîtiers s'effectue par l'intermédiaire d'un dispositif (13, 14, 15) d'encliquetage en deux phases,
caractérisé par le fait que le dispositif d'encliquetage est formé par des protubérances encliquetables (13) et par des gorges d'encliquetage (14, 15) s'étendant respectivement, dans la direction d'emboîtement (K), sur la partie considérée (3, respectivement 2) formant boîtier intérieur ou extérieur ; et par le fait que les gorges d'encliquetage (14, 15) présentent une profondeur différente (T1, T2) augmentant en sens inverse de la direction d'insertion (S), de sorte que le dispositif d'encliquetage (13, 14, 15) exige des forces de coulissement accrues.

2. Connecteur selon la revendication 1, dans lequel la partie formant boîtier intérieur est réalisée sous la forme d'un tiroir (3), caractérisé par le fait que le dispositif d'encliquetage (13, 14, 15) est situé sur au moins un côté longitudinal (3a) du tiroir (3).
